# EUROPÄISCHE PATENTSCHRIFT

(11) **EP 1 710 388 B1**
(45) Veröffentlichungstag und Bekanntmachung des Hinweises auf die Patenterteilung: **06.11.2013**
(21) Anmeldenummer: 06101199.5
(22) Anmeldetag: 02.02.2006
(51) Int. Cl.: E06B 9/17

(54) **Auf einen Rahmen aufgesetzter Rollladenkasten**
Roller shutter box positioned on a frame
Caisson de volet roulant posé sur un cadre

(30) Priorität: 24.02.2005 DE 102005008387
(43) Veröffentlichungstag der Anmeldung: 11.10.2006
(73) Patentinhaber: EXTE EXTRUDERTECHNIK GMBH, D-51688 Wipperfürth (DE)
(72) Erfinder: Friedl, Dan, 51688 Wipperfürth (DE)
(74) Vertreter: Müller, Enno

(56) Entgegenhaltungen:
- EP-A- 0 648 912
- DE-U1- 29 614 006

## Beschreibung

Die Erfindung betrifft einen auf einen Rahmen, nämlich einen Fenster- oder Türrahmen, durch Queraufschieben aufgesetzten Rollladenkasten, mit einer Raumseite und einer Außenseite, wobei zwischen einem Boden des Rollladenkastens und der Oberseite des Rahmens eine Adapterleiste angeordnet ist, die, in einem Querschnitt, einen, ggf. ersten, raumseitig oder außenseitig weisenden Halterungsvorsprung aufweist, der in einer Ausnehmung des Bodens hineinragt, wobei der Vorsprung über den Rahmen hinausragt und der Boden den Vorsprung untergreift und auf dem Rahmen aufliegt.

Eine derartige Kombination von Rollladenkasten und Rahmen ist bspw. aus der DE 43 34 999 A1 bekannt. Weiter wird auch auf die DE 29614006 U1 verwiesen.

Wenn auch die bekannten Adapterleisten, die teilweise auch als Adapterstücke ausgebildet sind, insbesondere die aus dem zuletzt genannten Gebrauchsmuster bekannte Adapterleiste, sich in der Praxis bewährt hat, besteht doch noch ein Bedürfnis, die Zusammenfassung zwischen dem Rollladenkasten und dem Rahmen mittels der Adapterleiste so zu verbessern, dass insbesondere bei weit spannenden Rahmen und / oder bei Übergängen zwischen einer Tür und einem Fenster Verbesserungen in der Stabilität und dem Langzeitverhalten erzielt sind.

Diese Aufgabe ist zunächst und im Wesentlichen beim Gegenstand des Anspruches 1 gelöst, wobei darauf abgestellt ist, dass der Vorsprung auch in seinem über den Rahmen hinausragenden Abschnitt eine nach unten gerichtete Klemmkraft auf den Boden ausübt durch eine Zusammenwirkung mit dem Boden im Sinne einer Auflaufschräge. Erfindungsgemäß wird der Rollladenkasten angedrückt an oder angezogen auf den Rahmen, durch eine entsprechende Beaufschlagung auch außerhalb des Rahmens, also raumseitig oder außenseitig, durch die Adapterleiste. Die Adapterleiste ist mit dem Rahmen, bspw. durch geeignete Schraubverbindungen, fest verbunden. Der durch die Klemmkraft nach unten, auf den Rahmen gezogene, auch im zusammengesetzten Zustand insoweit ständig unter Vorspannung stehende Rollladenkasten liegt so eng an dem Rahmen an. Ergibt sich ggf. eine Durchbiegung des Rahmens, vollzieht der immer als Kunststoffteil, insbesondere zusammengesetzt aus Kunststoff- Extrusionsteilen, aufgebaute Rollladenkasten diese Durchbiegung mit. Es kann sich kein störender Spalt zwischen dem Rollladenkasten und dem Rahmen ergeben. Zudem ist die Steifigkeit der gesamten Zusammenfassung vorteilhaft erhöht.

Bei dem Rollladenkasten handelt es sich bevorzugt um einen solchen, der insgesamt aus Massivkunststoffteilen, bevorzugt hergestellt im Extrusionsverfahren, zusammengesetzt ist. Allerdings kann ein solcher Rollladenkasten auch aus anderen Werkstoffen oder Werkstoffkombinationen bestehen. Beispielsweise kann er auch aus einem Schaumkunststoff bestehen, bei welchem einzelne Teile, wie etwa das hier besonders wesentliche Bodenbrett, wiederum aus einem Massivkunststoff bestehen können.

Die weiteren Ansprüche sind nachstehend vorrangig als Ausgestaltungen des vorstehend beschriebenen Hauptgedankens erläutert.

So ist bevorzugt, dass die Adapterleiste einen zweiten, im Querschnitt in Nebeneinanderanordnung zu dem ersten Halterungsvorsprung vorgesehenen Halterungsvorsprung aufweist. Beide Halterungsvorsprünge weisen freikragende, in dieselbe Richtung weisende, Endbereiche auf. Der zweite Halterungsvorsprung ist hierbei weiter bevorzugt vollständig in vertikaler Überdeckung zu dem Rahmen angeordnet. In weiterer Einzelheit ist auch bevorzugt, dass der erste Halterungsvorsprung eine größere vertikale Höhe aufweist als der zweite Halterungsvorsprung. Dies ist zum einen günstig beim Aufeinanderschieben von Rollladenkasten und Rahmen. In der Regel wird dies werkstattmäßig vorgenommen im Sinne einer Vormontage, so dass die bereits miteinander verbundenen Elemente Rollladenkasten und Rahmen als Einheit dann eingebaut werden. Der Rollladenkasten wird in der Werkstatt, aber ggf. auch erst am Einbauort, quer von der (späteren) Raumseite oder der Außenseite aufgeschoben. Wenn, wie ausgeführt, der erste Halterungsvorsprung eine größere vertikale Höhe, also einen größeren vertikalen Überstand über dem Rahmen aufweist, dient dies zunächst der leichteren Findung der zugehörigen Vorsprünge des Bodens des Rollladenkastens, die unter die Halterungsvorsprünge gleiten müssen und dann dort verklemmen bzw. verriegeln. Im Weiteren ist dies aber auch mit dem Vorteil eines hohen Widerstandsmomentes gegen Biegung verbunden, da ersichtlich dann eine größere vertikale Überhöhung des ersten Vorsprungs gegenüber einer Biegelinie etwa des Rahmens gegeben ist.

In Ausgestaltung der Zusammenwirkung des ersten Vorsprungs mit dem Boden im Sinne einer Auflaufschräge kann zunächst der Boden in seinem den Vorsprung untergreifenden Bereich eine Auflaufschräge für den Vorsprung ausbilden. Alternativ oder auch kombinativ kann der Vorsprung in seinem von dem Boden unterfangenen Bereich mit einer Abwinklung nach unten ausgebildet sein.

Die Adapterleiste kann in verschiedener Weise hergestellt sein. Bevorzugt ist zunächst eine Ausführung aus einem Stahlwerkstoff. Sie kann aber auch aus Aluminium bestehen. Insofern kann die Adapterleiste grundsätzlich als Vollmaterialstück ausgebildet sein. Weiter bevorzugt ist jedoch in diesem Zusammenhang, dass die Adapterleiste als Blech-Faltelement ausgebildet ist.

Darüber hinaus kann die Adapterleiste aber auch als Kunststoff-Extrusionsteil, ggf., im Hinblick auf die erwünschte Steifigkeit, auch gekammert bis in ihren überragenden Bereich, ausgebildet sein. Hinsichtlich Kunststoff kommen die üblichen Extrusionskunststoffe wie beispielsweise PVC in Frage. Es kann sich auch um einen glasfaserverstärkten Kunststoff handeln.

Weiter bevorzugt ist auch, dass der Boden in seinem den Vorsprung untergreifenden Bereich zumindest teilweise als Doppelboden ausgebildet ist. Eine abstrakte Doppellagigkeit ist allerdings in diesem Zusammenhang nicht ausreichend. Die, ggf. zwei, Lagen des Bodens, die beide den Vorsprung unterfangen, müssen so miteinander verbunden sein, dass die Steifigkeit gegenüber nur einer Lage erhöht ist. Beispielsweise geschieht dies durch Kammerung. Hierbei sind vertikale Verbindungswände zwischen den Lagen vorgesehen, die zu einer fachwerkartigen Struktur führen. In Ausnahmefällen kann auch nur eine entsprechende größere Dicke der Lage schon ausreichend sein. Jedenfalls ist die Steifigkeit des Bodens in dem unterfangenen Bereich vorteilhaft erhöht, so dass wirksam durch die herrschende Vorspannung der Rollladenkasten insgesamt auf den Rahmen zu gezogen wird. Es ergibt sich gleichsam im zusammengesetzten Zustand eine Einbeziehung der sehr biegesteifen Adapterleiste in den Boden des Rollladenkastens.

Insbesondere dann, wenn an dem Boden die Auflaufschräge ausgebildet ist, ist auch bevorzugt, dass der erste Vorsprung sich ausgehend von einer Rastausformung zur Verrastung mit dem Boden zu seinem freien Ende hin jedenfalls in seinem den Rahmen überragenden Bereich zu seinem freien Ende hin nicht weiter absenkt.

Anstatt an einer über praktisch die gesamte Breite des Rollladenkastens durchgehenden Adapterleiste kann die Erfindung auch an einzelnen, beabstandet zueinander auf dem Fenster- oder Türrahmen zu montierenden Adapterschnitten verwirklicht sein.

Die Adapterleiste (bzw. die Abschnitte) kann aufgeschraubt, aber auch aufgeklippst oder rastverbunden gehaltert sein, durch zusammenwirkende Formschlussausbildungen an der Leiste bzw. dem Fenster- oder Türrahmen.

Nachstehend ist die Erfindung des Weiteren anhand der beigefügten Zeichnung, die doch lediglich Ausführungsbeispiele darstellt, erläutert. Hierbei zeigt:
- Fig. 1: eine schematische Ansicht eines übergreifend zu einem Fenster und einer Tür angeordneten Rollladenkastens;
- Fig. 2: einen Querschnitt durch den Gegenstand gemäß Fig. 1, geschnitten entlang der Linie II - II;
- Fig. 3: ein Profil einer ersten Ausführungsform der Adapterleiste;
- Fig. 4: eine zweite Ausführungsform der Adapterleiste, verbunden mit dem Rahmen; und
- Fig. 5: einen Querschnitt durch den Boden des Rollladenkastens, im Zusammenwirkungsbereich mit der Adapterleiste.

Dargestellt und beschrieben ist, zunächst mit Bezug zu Fig. 1, eine Tür 1 und ein Fenster 2 mit entsprechenden Rahmen 3 bzw. 4, wobei auf die Rahmen 3, 4 ein Rollladenkasten aufgesetzt ist.

Wie sich in weiterer Einzelheit aus Fig. 2 ergibt, weist der Rollladenkasten 5, in dem - hier nur schematisch angedeutet - ein Rollladen 6 aufgenommen ist, einen Boden 7, Seitenteile 8 und eine Decke 9 auf.

Der Rollladenkasten 5 sitzt vermittelst einer Adapterleiste 10 auf dem Rahmen 3 auf. Beim Ausführungsbeispiel ist der Rollladenkasten bei der Montage von der (späteren) Raumseite her auf den Rahmen 3 aufgeschoben. Grundsätzlich ist aber auch die umgekehrte Montage, wobei die Adapterleiste einen Übersprung über den Rahmen vorderseitig aufweist, möglich.

Die Adapterleiste 10 ist mittels Schrauben 11 in geeigneten Abständen mit dem Rahmen 3 schraubverbunden.

Die Adapterleiste 10 weist, wie sich auch aus Fig. 3 ergibt, einen ersten Halterungsvorsprung 12 und einen im Querschnitt dazu seitlich versetzten zweiten Halterungsvorsprung 13 auf. Der erste Halterungsvorsprung 12 ist vollständig freikragend ausgebildet, während der zweite Halterungsvorsprung 13 sich in seinem freikragenden Bereich oberhalb eines Leistenmittelabschnittes 14 erstreckt.

Wesentlich ist weiter, wie sich insbesondere aus Fig. 5 ergibt, dass der Boden 7 des Rollladenkastens einen Untergreifabschnitt 15 ausbildet, der den ersten Vorsprung 12 untergreift. Dieser Untergreifbereich 15 ist über einen wesentlichen Teil seiner freikragenden Erstreckung jedenfalls in dem Bereich, der im Einbauzustand den Vorsprung 12 untergreift und sich außerhalb des Rahmens befindet, doppelbödig ausgebildet und zudem gekammert. Hierdurch ist eine sehr hohe Stabilität erzielt. Endseitig der Auflaufschräge, also zugeordnet der Anbindung des Untergreifabschnittes 15 an den weiteren Verlauf des Bodens 7, kann noch ein Rastvorsprung 16 vorgesehen sein. Die Lagen 15' und 15" des Bodens 7, welche die Aufnahme des Bodens für den Vorsprung 12 ausbilden, verlaufen in einem spitzen Winkel zueinander, der sich in Aufschubrichtung des Rollladenkastens öffnet.

Bei der Ausführungsform der Fig. 4 ist die Adapterleiste 10 als Blechbiegeteil ausgebildet. Im Bereich des freikragenden Abschnitts des ersten Vorsprungs 12 wie auch im Bereich des zweiten Vorsprungs 13 ist eine Doppellagigkeit gegeben. Die Doppellagigkeit ist auch im Befestigungsabschnitt der Adapterleiste 10 durchgehalten. In den genannten Bereichen liegen die Lagen unmittelbar aufeinander auf. Sodann ergibt sich, ausgehend von dem Befestigungsbereich zum freien Endbereich des ersten Vorsprunges 12 hin, über einen Teilabschnitt, der sich aber innerhalb der Kontur des Rahmens befindet, ein Freistand zwischen zwei Lagen des die Adapterleiste bildenden Bleches. Die untere Lage des Bleches im Bereich des ersten Vorsprungs 12 bildet mit ihrem freien Endabschnitt 17 sogleich den Rastvorsprung für eine Gegenrast 18 (vgl. Fig. 5), die am Boden 7 ausgebildet ist. In diesem Bereich ist sogar übereinander gesehen eine Dreilagigkeit der Adapterleiste 10 gegeben.

## Patentansprüche

1. Auf einen Rahmen, nämlich einen Fenster- oder Türrahmen (3, 4) aufgesetzter Rollladenkasten (5) mit einer Raumseite und einer Außenseite, wobei zwischen einem Boden (7) des Rollladenkastens (5) und der Oberseite des Rahmens (3, 4) eine Adapterleiste (10) angeordnet ist, die in einem Querschnitt einen, ggf. ersten, raumseitig oder außenseitig weisenden Halterungsvorsprung (12) aufweist, der in eine Ausnehmung des Bodens hineinragt, wobei der Halterungsvorsprung (12) über den Rahmen (3, 4) hinausragt und der Boden (7) den Vorsprung (12) untergreift und auf dem Rahmen (3, 4) aufliegt, **dadurch gekennzeichnet, dass** der Vorsprung (12) auch in seinem hinausragenden Abschnitt eine nach unten gerichtete Klemmkraft auf den Boden (7) ausübt durch eine Zusammenwirkung mit dem Boden (7) im Sinne einer Auflaufschräge.

2. Rollladenkasten nach Anspruch 1, **dadurch gekennzeichnet, dass** die Adapterleiste (10) einen zweiten, im Querschnitt in Nebeneinanderanordnung zu dem ersten Halterungsvorsprung vorgesehenen Halterungsvorsprung (13) aufweist.

3. Rollladenkasten nach einem oder mehreren der vorhergehenden Ansprüche **dadurch gekennzeichnet, dass** der zweite Halterungsvorsprung (13) vollständig in vertikaler Überdeckung zu dem Rahmen (3), (4) angeordnet ist.

4. Rollladenkasten nach einem oder mehreren der vorhergehenden Ansprüche, **dadurch gekennzeichnet, dass** der Boden (7) in seinem den Vorsprung (12) untergreifenden Bereich eine Auflaufschräge für den Vorsprung (12) ausbildet.

5. Rollladenkasten nach einem oder mehreren der vorhergehenden Ansprüche **dadurch gekennzeichnet, dass** der Vorsprung (12) in seinem von dem Boden (7) unterfangenen Bereich mit einer Abwinklung nach unten ausgebildet ist.

6. Rollladenkasten nach einem oder mehreren der vorhergehenden Ansprüche **dadurch gekennzeichnet, dass** der erste Vorsprung (12) jedenfalls im Bereich seines freikragenden Endes den zweiten Vorsprung (13) höhenmäßig überragt.

7. Rollladenkasten nach einem oder mehreren der vorhergehenden Ansprüche **dadurch gekennzeichnet, dass** die Adapterleiste (10) aus einem in Teilbereichen - gesehen über den Querschnitt - zwei- oder mehrlagig gefalteten Stahlblech besteht.

8. Rollladenkasten nach einem oder mehreren der vorhergehenden Ansprüche **dadurch gekennzeichnet, dass** die Adapterleiste (10) als Kunststoff-Extrusionsteil ausgebildet ist.

9. Rollladenkasten nach einem oder mehreren der vorhergehenden Ansprüche **dadurch gekennzeichnet, dass** der Boden (7) in seinem den Vorsprung (12) untergreifenden Bereich zumindest teilweise als Doppelboden ausgebildet ist.

10. Rollladenkasten nach einem oder mehreren der vorhergehenden Ansprüche **dadurch gekennzeichnet, dass** der erste Vorsprung (12) sich ausgehend von einer Rastausformung zur Verrastung mit dem Boden (7) zu seinem freien Ende hin nicht weiter absenkt.

## Claims

1. Roller shutter box (5) positioned on a frame, in particular a window or door frame (3, 4), said box comprising a room side and an external side, an adapter strip (10) being arranged between a bottom (7) of the roller shutter box (5) and the upper side of the frame (3, 4), which strip comprises, in a cross section, an optionally first mounting protrusion (12) which points towards the room side or external side and protrudes into a recess of the bottom, the mounting protrusion (12) protruding beyond the frame (3, 4) and the bottom (7) engaging under the protrusion (12) and resting on the frame (3, 4), **characterised in that** the outwardly protruding portion of the protrusion (12) also exerts a downward clamping force on the bottom (7) by cooperating with the bottom (7) in the manner of a bevel edge.

2. Roller shutter box according to claim 1, **characterised in that** the adapter strip (10) comprises a second mounting protrusion (13) which is arranged next to the first mounting protrusion in the cross section.

3. Roller shutter box according to one or more of the preceding claims, **characterised in that** the second mounting protrusion (13) is arranged such that it is completely vertically overlapped by the frame (3, 4).

4. Roller shutter box according to one or more of the preceding claims, **characterised in that** the region of the bottom (7) which engages under the protrusion (12) forms a bevel edge for the protrusion (12).

5. Roller shutter box according to one or more of the preceding claims, **characterised in that** the region of the protrusion (12), which region rests on the bottom (7), is formed with a downwardly angled part.

6. Roller shutter box according to one or more of the preceding claims, **characterised in that** the freely projecting end of the first protrusion (12), in any case, protrudes vertically beyond the second protrusion (13).

7. Roller shutter box according to one or more of the preceding claims, **characterised in that** the adapter strip (10) consists of a steel sheet folded into two or more layers in subregions, viewed through the cross section.

8. Roller shutter box according to one or more of the preceding claims, **characterised in that** the adapter strip (10) is formed as a plastics extrusion part.

9. Roller shutter box according to one or more of the preceding claims, **characterised in that** the region of the bottom (7) which engages under the protrusion (12) is formed at least in part as a double bottom.

10. Roller shutter box according to one or more of the preceding claims, **characterised in that** the first protrusion (12), starting from a latching formation for latching with the bottom (7), does not slope further towards the free end thereof.

## Revendications

1. Coffre de volet roulant (5) posé sur un cadre, c'est-à-dire un châssis de fenêtre ou un encadrement de porte (3,4), avec un côté pièce et un côté extérieur - un adaptateur (10) étant agencé entre un fond (7) du coffre de voulant roulant (5) et le côté supérieur du cadre (3,4) - lequel présente dans une section un éventuellement premier épaulement de fixation (12) faisant face au côté pièce ou au côté extérieur, lequel se prolonge dans un évidement du fond - l'épaulement de fixation (12) se prolongeant au-delà du cadre (3,4) et le fond (7) agrippant l'épaulement (12) par le dessous et reposant sur le cadre (3,4) -,
**caractérisé en ce que**
l'épaulement (12) exerce, même dans sa section débordant vers l'extérieur, une force de serrage orientée vers le bas sur le fond (7) par une coopération avec le fond (7) dans le sens d'une diagonale de compression.

2. Coffre de volet roulant selon la revendication 1, **caractérisé en ce que** l'adaptateur (10) présente un deuxième épaulement de fixation (13) prévu en coupe transversale en agencement côte à côte par rapport au premier épaulement de fixation.

3. Coffre de volet roulant selon l'une ou plusieurs des revendications précédentes, **caractérisé en ce que** le deuxième épaulement de fixation (13) est agencé entièrement en recouvrement vertical par rapport au cadre (3,4).

4. Coffre de volet roulant selon l'une ou plusieurs des revendications précédentes, **caractérisé en ce que** le fond (7) forme, dans sa zone agrippant l'épaulement (12) par le dessous, une diagonale de compression pour l'épaulement (12).

5. Coffre de volet roulant selon l'une ou plusieurs des revendications précédentes, **caractérisé en ce que** l'épaulement (12) est configuré dans sa zone d'étayement depuis le fond (7) avec un développement vers le bas.

6. Coffre de volet roulant selon l'une ou plusieurs des revendications précédentes, **caractérisé en ce que** le premier épaulement (12) dépasse toujours en hauteur côté extrémité libre, le deuxième épaulement (13).

7. Coffre de volet roulant selon l'un ou plusieurs des revendications précédentes, **caractérisé en ce que** l'adaptateur (10) est constitué d'une tôle d'acier pliée à certains endroits - vus en coupe transversale - en deux ou trois couches.

8. Coffre de volet roulant selon l'une ou plusieurs des revendications précédentes, **caractérisé en ce que** l'adaptateur (10) est configuré en pièce extrudée en matière plastique.

9. Coffre de volet roulant selon l'une ou plusieurs des revendications précédentes, **caractérisé en ce que** le fond (7) est configuré, dans sa zone agrippant l'épaulement (12) par le dessous, au moins en partie comme un double fond.

10. Coffre de volet roulant selon l'une ou plusieurs des revendications précédentes, **caractérisé en ce que** le premier épaulement (12), partant d'une déformation en cran pour enclenchement avec le fond (7), ne plonge pas plus loin que son extrémité libre.
